# EUROPÄISCHE PATENTANMELDUNG

(11) **EP 0 369 354 A2**
(43) Veröffentlichungstag der Anmeldung: **23.05.1990**
(21) Anmeldenummer: 89120913.2
(22) Anmeldetag: 10.11.1989
(51) Int. Cl.: A44B 11/25

(54) **Gurtschloss**

(30) Priorität: 16.11.1988 DE 3838755
(71) Anmelder: SISPA GESELLSCHAFT FÜR SICHERUNGS- UND SPANGENVERSCHLÜSSE MBH, D-2409 Pansdorf (DE)
(72) Erfinder: Crisp, Terence Sam, B-2850 Keerbergen (BE)
(74) Vertreter: Lieck, Hans-Peter, Dipl.-Ing.

(57) **Zusammenfassung**

Die Erfindung bezieht sich auf ein Gurtschloß, welches eine fehlerfreie, manipulationssichere Zuordnung einzelner Gurtschloßelemente sicherstellt und leicht zu öffnen ist.

Erfindungsgemäß umfaßt das Gurtschloß ein Schloßgehäuse (1) sowie ein Zungenteil (4), an welchem eine Schloßzunge (3) längsverschiebbar geführt ist. Die Schloßzunge (3) wird durch ein Vorspannelement im gelösten Zustand des Gurtschlosses in das Zungenteil (4) zurückgezogen und kann bei Anlage des Zungenteils (4) an das Schloßgehäuse (1) durch Verschiebung eines Betätigungselementes (5) aus dem Zungenteil (4) herausgeschoben werden.

Das erfindungsgemäße Gurtschloß ist bei allen Arten von Rückhaltesystemen, insbesondere für Kindersitze, verwendbar.

## Beschreibung

Die Erfindung bezieht sich auf ein Gurtschloß mit einem Schloßgehäuse, welches mit einer Ausnehmung versehen ist, in welche eine an einem Zungenteil gelagerte Schloßzunge einsteckbar und verriegelbar ist.

Aus dem Stand der Technik sind vielfältige Ausgestaltungsformen derartiger Gurtschlösser bekannt, welche beispielsweise für Sicherheitsgurte in Fahrzeugen oder Flugzeugen verwendbar sind. Weiterhin sind derartige Gurtschlösser in weitem Bereich bei Rückhaltesystemen für Kindersitze in Anwendung, beispielsweise bei Kinderwagen, Autokindersitzen und ähnlichem.

Bei den bekannten Gurtschlössern sind üblicherweise das Schloßgehäuse und das Zungenteil jeweils an einem Ende eines Beckengurtes befestigt.

Bei diesen bekannten Gurtschlössern ist eine Schloßzunge fest mit einem Zungenteil verbunden und so ausgebildet, daß sie in eine Ausnehmung des Schloßgehäuses einführbar ist, in welchem sich eine Verriegelungseinrichtung befindet, die beim Einschieben der Schloßzunge automatisch einrastet und durch Knopfdruck gelöst werden kann. Um im Falle eines Unfalles ein schnelles und sicheres Öffnen des Gurtschlosses zu gewährleisten, ist festgelegt worden, daß das Schloßgehäuse mit einer Auswerfervorrichtung versehen sei muß, durch welche die Schloßzunge bei gelöster Verriegelungseinrichtung ausgeschoben wird, um ein Verklemmen zu verhindern. Dabei erweist es sich als nachteilig, daß relativ hohe Kräfte erforderlich sind, um die Schloßzunge mitsamt dem Zungenteil von dem Schloßgehäuse wegzudrücken.

Aus der US-PS 2 312 946 ist ein Gurtschloß bekannt, bei welchem zusätzlich zu dem Schloßgehäuse und dem Zungenteil, welche jeweils die Enden eines Beckengurtes lagern, Gurt-Endstücke vorgesehen sind, mittels welchen Schultergurte an dem Schloßgehäuse befestigbar sind. Die Endstücke werden zwischen dem Schloßgehäuse und dem Zungenteil auf die Schloßzunge aufgeschoben und bei Einrasten der Schloßzunge in das Schloßgehäuse verriegelt. Ein derartiges Gurtschloß weist den Nachteil auf, daß das Schloßgehäuse und das Zungenteil auch dann miteinander verbindbar sind, wenn die Endstücke nicht eingehängt sind. Es ist somit nicht sichergestellt, daß die Bedienungsperson die Schultergurte in richtiger Weise anlegt und einhängt.

Die EP-B1-137 374 beschreibt ein Gurtschloß für ein Sicherheitsgurtsystem, bei welchem an dem Schloßgehäuse ein zusätzliche Riegel vorgesehen ist, welcher nur dann betätigt werden kann, wenn zumindest eines der zusätzlichen Endstücke zwischen dem Schloßgehäuse und dem Zungenteil angeordnet ist. Diese Ausgestaltungsform weist den Nachteil auf, daß das Gurtschloß auch bei Zwischenfügung nur eines Endstückes geschlossen werden kann, so daß Manipulationen ermöglicht werden, um das Gurtschloß auch dann zu schließen, wenn sich nicht alle Endstücke auf der feststehenden Schloßzunge befinden.

Eine ähnliche Ausgestaltungsform ist aus dem DE-GM 82 30 071 bekannt, bei welchem ein zusätzlicher Hebel an dem Schloßgehäuse vorgesehen ist, mittels dessen der Riegel freigegeben wird, wenn die Endstücke zwischen dem Schloßgehäuse und dem Zungenteil angeordnet sind. Auch bei diesem Gurtschloß treten die obengenannten Nachteile auf, d. h. es sind sowohl Manipulationen möglich, um das Zungenteil mit dem Schloßgehäuse ohne Zwischenanordnung des Endstückes zu verbinden, als auch aufwendige Vorkehrungen, um bei entriegeltem Gurtschloß das Zungenteil von dem Schloßgehäuse zu lösen.

Der Erfindung liegt die Aufgabe zugrunde, ein Gurtschloß der eingangs genannten Art zu schaffen, welches bei einfachem Aufbau und betriebssicherer Handhabbarkeit sowohl ein sicheres Einrasten des Gurtschlosses, als auch ein zuverlässiges Trennen des Zungenteils von dem Schloßgehäuse in entriegeltem Zustand gewährleistet und bei welchem die zusätzliche Anordnung von Endstücken weiterer Gurte so möglich ist, daß Fehlbedienungen oder Manipulationen ausgeschlossen sind.

Erfindungsgemäß wird die Aufgabe dadurch gelöst, daß die Schloßzunge versenkbar an dem Zungenteil gelagert ist und mittels einer gegen ein die Schloßzunge in eine versenkte Stellung vorspannendes Vorspannelement wirkenden Ausschiebeeinrichtung ausschiebbar ist, und daß die Ausschiebeeinrichtung zumindest ein Betätigungselement umfaßt, welches in einem Bereich zwischen dem Schloßgehäuse und dem Zungenteil angeordnet ist und bei Anlage des Schloßgehäuses gegen das Zungenteil betätigbar ist.

Das erfindungsgemäße Gurtschloß zeichnet sich durch eine Reihe erheblicher Vorteile aus. Im Gegensatz zu den aus dem Stand der Technik bekannten Gurtschlössern ist erfindungsgemäß die Schloßzunge nicht fest an dem Zungenteil gelagert, sondern relativ zu diesem bewegbar und in dem Zungenteil versenkbar. Im gelösten Zustand ist die Schloßzunge somit entweder nicht sichtbar oder zumindest soweit in dem Zungenteil versenkt, daß es nicht möglich ist, die Schloßzunge in das Schloßgehäuse einzuschieben und an diesem zu verriegeln. Erst durch Betätigung der erfindungsgemäßen Ausschiebeeinrichtung wird die Schloßzunge soweit aus dem Zungenteil vorgeschoben, daß sie an dem Schloßgehäuse verriegelbar ist. Daraus ergibt sich ein wesentlicher Vorteil des erfindungsgemäßen Gurtschlosses. Durch entsprechende Ausgestaltung der Ausschiebeeinrichtung ist es erfindungsgemäß nämlich möglich, Fehlbedienungen und Manipulationen zu vermeiden, da bei nicht ordnungsgemäßer Zuordnung des Zungenteils zu dem Schloßgehäuse die Schloßzunge nicht verriegelbar ist.

Ein weiterer, wesentlicher Vorteil der Erfindung besteht darin, daß keine Auswerfeinrichtungen vorgesehen sein müssen, mittels derer bei entriegeltem Gurtschloß das Schloßgehäuse von dem Zungenteil getrennt wird. Vielmehr bewirkt die Relativbeweglichkeit der Schloßzunge zu dem Zungenteil, daß die Schloßzunge sofort in das Zungenteil zurückgezogen wird, wenn die Verriegelungseinrichtung des Schloßgehäuses gelöst wird. Das Schloßgehäuse und das Zungenteil trennen sich dadurch selbsttätig, so daß das Schloßgehäuse ohne die Gefahr einer Verklemmung vollständig gelöst ist. Dieser Vorteil tritt sowohl dann auf, wenn das Schloßgehäuse direkt mit dem Zungenteil verriegelt ist, als auch bei Verwendung zusätzlicher, zwischen dem Schloßgehäuse und dem Zungenteil anzuordnender Endstücke weiterer Gurte, beispielsweise von Schultergurten oder einem Schrittgurt.

Erfindungsgemäß ist weiterhin ein Vorspannelement vorgesehen, welches an dem Zungenteil angeordnet ist und die Schloßzunge in die versenkte Stellung vorspannt. Dies erweist sich als besonders günstig, da zum einen durch die Auswahl der durch das Vorspannelement aufzubringenden Kräfte ein sicheres Zurückziehen der Schloßzunge möglich ist und da zum anderen mittels der Ausschiebeeinrichtung eine definierte Kraft aufzubringen ist. So ist es beispielsweise möglich, die zur Betätigung der Ausschiebeeinrichtung erforderliche Kraft so zu bemessen, daß Manipulationen, beispielsweise durch Zwischenlegen eines dünnen, blattartigen Gegenstandes wegen der aufzubringenden Kraft ausgeschlossen sind.

Weiterhin erweist es sich erfindungsgemäß als besonders günstig, daß die Ausschiebeeinrichtung zumindest ein Betätigungselement umfaßt, welches in einem Bereich zwischen dem Schloßgehäuse und dem Zungenteil angeordnet ist und bei Anlage des Schloßgehäuses gegen das Zungenteil betätigbar ist. Beim Schließen des Gurtschlosses wird somit die Ausschiebeeinrichtung zwangsläufig automatisch mitbetätigt, so daß die Bedienungsperson keine zusätzlichen Handgriffe, wie sie beispielsweise bei Mehrfachgurtschlössern auf dem Gebiet der Luftfahrt nötig sind, ausführen muß.

In einer besonders günstigen Ausgestaltung der Erfindung ist weiterhin vorgesehen, daß auf die Schloßzunge im ausgeschobenen Zustand zumindest ein zusätzliches Gurt-Endstück aufsteckbar und an dem Gurtschloß verriegelbar ist, wobei das Endstück mit dem Betätigungselement in Eingriff bringbar ist. Bei dieser Ausgestaltung des erfindungsgemäßen Gurtschlosses wird sichergestellt, daß dieses nur dann verriegelbar ist, wenn sich das zumindest eine Endstück in der vorgeschriebenen Position zwischen dem Schloßgehäuse und dem Zungenteil befindet. Das Endstück kann beispielsweise mit Schultergurten oder einem Schrittgurt verbunden sein. Insbesondere bei Verwendung des erfindungsgemäßen Gurtschlosses bei einem Kinder-Rückhaltesystem erweist sich diese Ausgestaltung als vorteilhaft, da sichergestellt ist, daß das Kind bei eingerastetem Gurtschloß zuverlässig und sicher gehalten wird.

Bevorzugterweise ist das Betätigungselement an eine Fläche des Zungenteils angeordnet, welche bei geschlossenem Gurtschloß gegen das Schloßgehäuse bzw. das Endstück anliegt. Dies bringt den Vorteil, daß das Betätigungselement bei geschlossenem Gurtschloß gegen äußere Beeinflussungen und Manipulationen gestützt ist und weiterhin so angeordnet sein kann, daß es der Bedienungsperson nicht auffällt, so daß nichtsachgemäße Einwirkungen auf das Betätigungselement nicht nahegelegt werden.

Als besonders günstig erweist es sich, wenn die Schloßzunge in Form einer verschiebbar an dem Zungenteil gelagerten Platte ausgebildet ist. Zum einen wird die Herstellung der Schloßzunge mit sehr geringen Kosten möglich, zum anderen ist es auf einfache und sichere Weise möglich, die Schloßzunge verschiebbar an dem Zungenteil zu lagern, ohne daß zusätzliche Führungselemente oder ähnliches erforderlich wären.

Weiterhin ist es günstig, wenn am freien Ende der Schloßzunge eine mit einem Riegel des Schloßgehäuses in Eingriff bringbare Sperrfläche vorgesehen ist. Die Sperrfläche kann Teil einer Ausnehmung der Schloßzunge sein.

In einer besonders günstigen Weiterbildung der Erfindung ist vorgesehen, daß das Zungenteil an der dem Schloßgehäuse zugewandten Seite mit zumindest einem Ansatz versehen ist, welcher in eine Ausnehmung des Endstücks einfügbar ist. Durch den Ansatz ist es möglich, eine exakte Zuordnung und Ausrichtung des Endstücks an dem Zungenteil vorzunehmen, um beispielsweise Verdrehungen oder sonstige Fehler beim Anordnen des Endstückes zu vermeiden. Weiterhin ermöglicht der in eine Ausnehmung des Endstücks einfügbare Ansatz eine vorherige Zuordnung des Endstücks an dem Zungenteil, bevor dieses mit dem Schloßgehäuse verrastet wird. Insbesondere bei Verwendung mehrerer Endstücke erweist sich dies als besonders günstig, da die Bedienungsperson zuerst die Endstücke an dem Zungenteil anordnen kann, bevor sie das Schloßgehäuse mit dem Zungenteil verriegelt.

Weiterhin ist es möglich, an dem Schloßgehäuse aneinandergrenzend mehrere unterschiedlich geformte Ansätze auszubilden, welche jeweils passend in unterschiedliche Ausnehmungen der Endstücke einbringbar sind. Durch diese Maßnahme wird die jeweilige Zuordnung der Endstücke, d. h. deren Reihenfolge festgelegt, die Bedienungsperson kann somit die Endstücke nicht beliebigerweise an dem Gurtschloß befestigen. Dies erweist sich insbesondere dann als günstig, wenn Verschlingungen oder Überkreuzungen von Gurten vermieden werden sollen.

Bevorzugterweise ist das Betätigungselement parallel zur Schloßzunge in Form eines verschiebbar an dem Zungenteil gelagerten Stiftes ausgebildet. Da der Stift in der Richtung verschoben wird, in welcher das Zungenteil und das Schloßgehäuse zusammengeführt werden, werden Verklemmungen oder Verkippungen, welche zu einer Fehlfunktion führen können, vermieden.

Falls mehrere Endstücke an dem Gurtschloß befestigt werden sollen, kann es sich als günstig erweisen, wenn auch mehrere Betätigungselemente an dem Zungenteil gelagert sind, wobei bevorzugterweise jedem Endteil ein Betätigungselement zugeordnet ist. Auf diese Weise wird vermieden, daß bei Einfügung nur eines oder mehrerer Endstücke das Gurtschloß geschlossen werden kann, ohne daß alle Endstücke sich in ihrer richtigen Stellung befinden. Zugleich kann eine günstige Kraftverteilung erreicht werden, da die zum Ausschieben der Schloßzunge erforderliche Kraft an mehreren Punken des Zungenteils gleichzeitig aufgebracht werden muß.

Erfindungsgemäß kann es sich weiter als günstig erweisen, daß das Betätigungselement so ausgebildet ist, daß die Schloßzunge nur bei vollständiger Anlage des Schloßgehäuses gegen das Zungenteil in die Verriegelungsstellung ausgeschoben ist. Alternativ dazu kann diese ausgeschobene Stellung auch bei vollständiger Anlage des Schloßgehäuses und aller Endstücke erzielt werden. Dabei ist insbesondere an eine Minimierung oder Kürzung des Verschiebeweges des Betätigungselementes bzw. des Stiftes gedacht, um zu verhindern, daß eine Bedienugsperson beispielsweise mit einem Finger das Betätigungselement eindrückt und nachfolgend das Zungenteil an dem Schloßgehäuse einrastet.

Erfindungsgemäß sind mehrere vorteilhafte Ausgestaltungsmöglichkeiten vorgesehen, um die Schloßzunge relativ zu dem Zungenteil zu verschieben. So kann beispielsweise die Schloßzunge, ebenso wie der Stift des Betätigungselements mit einer zahnstangenförmigen Struktur ausgebildet sein, wobei zwischen dem Stift und der Schloßzunge ein Zahnrad angeordnet ist. Bei einer Verschiebung des Stiftes wird somit das Zahnrad gedreht, so daß die Schloßzunge aus dem Zungenteil ausgeschoben wird. Alternativ dazu ist es auch möglich, an dem Zungenteil einen Hebel vorzusehen, gegen welchen der Stift bzw. das Betätigungselement und die Schloßzunge anliegen. Bei einer Verschwenkung des Hebels wird somit entweder die Schloßzunge oder der Stift verschoben. In einer weiteren Ausgestaltungsmöglichkeit ist vorgesehen, daß die Schloßzunge und der Stift über mehrere in einem Verbindungskanal bewegbare Elemente betriebsverbunden sind. Die Elemente werden bei einer Verschiebung des Stiftes in dem Verbindungskanal verschoben und drücken die Schloßzunge aus dem Zungenteil. Analog dazu wird durch die Vorspannkraft des Vorspannelementes die Schloßzunge in das Zungenteil gezogen, wodurch die Elemente den Stift aus dem Zungenteil herausschieben.

Weiterhin kann es sich erfindungsgemäß als besonders günstig erweisen, wenn ein Sperrelement vorgesehen ist, mittels dessen bei Annäherung des Zungenteils an das Schloßgehäuse und/oder das Endteil das Betätigungselement freigegeben wird. Insbesondere bei Verwendung mehrerer Endstücke kann es günstig sein, nur ein Betätigungselement vorzusehen, jedoch jedem Endteil ein Sperrelement zuzuordnen. Erst wenn sämtliche Sperrelemente durch die Zuordnung der Endstücke freigegeben sind, erfolgt eine Verschiebung des Betätigungselementes, um die Schloßzunge aus dem Zungenteil vorzuschieben.

Das erfindungsgemäße Gurtschloß eröffnet somit die Möglichkeit, auf einen zusätzlichen Auswerfmechanismus, wie er aus dem Stand der Technik bekannt war, zu verzichten, da bei Zurückziehen der beweglichen Schloßzunge die einzelnen Teile des Gurtschlosses auseinanderfallen und ein sicheres Lösen gewährleisten. Das Öffnen des Gurtschlosses, d. h. das Lösen zumindest des Zungenteils von dem Gurtschloß, erfolgt somit aktiv und selbsttätig.

Ein weiterer, wesentlicher Vorteil des erfindungsgemäßen Gurtschlosses besteht darin, daß es möglich ist, ein handelsübliches Schloßgehäuse zu verwenden, so daß das Gurtschloß insgesamt sehr kostengünstig herstellbar ist.

Im folgenden wird die Erfindung anhand von Ausführungsbeispielen in Verbindung mit der Zeichnung beschrieben. Dabei zeigt:
Fig. 1 eine schematische Draufsicht auf ein erstes Ausführungsbeispiel des erfindungsgemäßen Gurtschlosses;
Fig. 2 eine Seitenansicht, teils im Schnitt, des in Fig. 2 gezeigten Ausführungsbeispiels;
Fig. 3 eine Draufsicht, ähnlich Fig. 1, auf ein weiteres Ausführungsbeispiel eines erfindungsgemäßen Gurtschlosses; und
Fig. 4A - 4C Draufsichten auf verschiedene Ausführungsbeispiele des erfindungsgemäßen Zungenteils, wobei jeweils die Ausschiebeeinrichtung dargestellt ist.

Das in den Fig. 1 und 2 dargestellte Ausführungsbeispiel eines erfindungsgemäßen Gurtschlosses umfaßt ein Zungenteil 4, welches mit einer Ausnehmung 12 versehen ist, durch welche ein nicht dargestellter Gurt durchführbar ist. Weiterhin umfaßt das Gurtschloß ein Schloßgehäuse 1, welches ebenfalls mit einer Ausnehmung 13 zur Durchführung eines Gurtes versehen ist. An dem Schloßgehäuse 1 ist eine Betätigungstaste 2 gelagert, mittels derer ein Riegel 9 so verschiebbar ist, daß eine an dem Zungenteil 4 gelagerte Schloßzunge 3 aus dem Schloßgehäuse 1 herausgezogen werden kann. Wie insbesondere aus Fig. 2 ersichtlich ist, weist der Riegel 9 eine abgeschrägte Kante auf, welche dazu dient, den Riegel 9 beim Einschieben der Schloßzunge 3 seitlich wegzudrücken, um nachfolgend eine Sperrfläche 7 der Schloßzunge 3 gegen den Riegel 9 anzulegen. Das Schloßgehäuse 1 und insbesondere der Riegel 9 entsprechen dem bekannten Stand der Technik, so daß auf eine weitere nähere Erläuterung an dieser Stelle verzichtet werden kann.

Erfindungsgemäß ist die Schloßzunge 3 verschiebbar an dem Zungenteil 4 gelagert, wobei die Verschiebung der Schloßzunge 4 über das in den Fig. 1 und 2 nur schematisch dargestellte Betätigungselement 5 erfolgt. Wie nachfolgend im Zusammenhang mit den Fig. 4A bis 4C im einzelnen erläutert werden wird, ist die Schloßzunge 3 durch Verschiebung des Betätigungselementes 5 in Richtung des Pfeiles Z aus dem Zungenteil 4 heraus in Richtung des Pfeiles Y verschiebbar. In den Fig. 1 und 2 ist ein Zustand des erfindungsgemäßen Gurtschlosses dargestellt, in welchem sich die Schloßzunge 3 in einer vorgeschobenen Stellung befindet, während das Betätigungselement 5 noch nicht vollständig in das Zungenteil 4 eingeschoben ist. Diese Darstellung wurde gewählt, um das Verständnis der Erfindung zu erleichtern.

In Fig. 3 ist ein weiteres Ausführungsbeispiel bzw. eine Weiterentwicklung des in den Fig. 1 und 2 gezeigten Gurtschlosses dargestellt. Das Ausführungsbeispiel gemäß Fig. 3 unterscheidet sich von dem in den Fig. 1 und 2 gezeigten Ausführungsbeispiel dadurch, daß an dem Zungenteil 4 ein Ansatz 8 ausgebildet ist, welche in Form drei aufeinanderfolgender Stufen ausgestaltet ist. Zusätzlich weist das in Fig. 3 gezeigte Gurtschloß drei Endstücke 11 auf, welche jeweils mit einer Ausnehmung 10 versehen sind und mit Schultergurten und einem Schrittgurt verbindbar sind.

Die Endstücke 11 sind jeweils mit Ausnehmungen 33 versehen, welche unterschiedlich geformt sind und in ihrer Ausgestaltung so bemessen sind, daß sie jeweils auf die einzelnen Abstufungen des Absatzes 8 aufschiebbar sind, so wie dies bei der in Fig. 3 gezeigten Explosionsansicht dargestellt ist. Auf diese Weise wird eine fehlerhafte Zuordnung der einzelnen Endstücke 11 vermieden, da diese nur in einer bestimmten Reihenfolge auf den Ansatz 8 des Zungenteils 4 aufschiebbar sind.

Aus den Fig. 1 bis 3 ist ersichtlich, daß bei vollständiger Anlage des Zungenteils 4 an dem Schloßgehäuse 1 bzw. bei vollständiger Anlage des Zungenteils 4, der Endstücke 11 und des Schloßgehäuses 1 das Betätigungselement 5 vollständig in das Zungenteil 4 eingedrückt oder eingeschoben wird, während die Schloßzunge 3 um einen maximalen Wert aus dem Zungenteil 4 ausgeschoben oder ausgedrückt wird, so daß die Sperrfläche 7 mit dem Riegel 9 des Schloßgehäuses 1 in Eingriff bringbar ist. Solange dieser Zustand der vollständigen Anlage des Zungenteils, des Schloßgehäuses und/oder der Endstücke nicht vorliegt, ist die Schloßzunge 3 nicht so weit herausgeschoben, daß diese an dem Schloßgehäuse 1 verriegelbar wäre.

In den Fig. 4A bis 4C sind verschiedene Ausführungsformen der erfindungsgemäßen Ausschiebeeinrichtung dargestellt. Die Schloßzunge 3 ist jeweils in Form einer verschiebbar an dem Zungenteil 4 gelagerten Platte ausgebildet, welche an ihrem freien Ende mit der Sperrfläche 7 versehen ist. Die Sperrfläche 7 kann entweder Teil einer rechteckigen Ausnehmung (Fig. 4A und 4C) sein, es ist jedoch auch möglich, die Sperrfläche 7 an seitlichen Ausnehmungen der Schloßzunge 3 auszubilden.

In dem Zungenteil 4 ist weiterhin ein Vorspannelement 6 gelagert, welches üblicherweise in Form eines Federelementes ausgebildet sein kann und entweder die Schloßzunge 3 in das Zungenteil 4 zurückzieht (Fig. 4A, 4B) oder das mit der Schloßzunge 3 betriebsverbundenen Betätigungselement 5 ausdrückt (Fig. 4C).

Das Betätigungselement 5 ist in Form eines Stiftes ausgebildet, welcher parallel zu der Schloßzunge 3 verschiebbar an dem Zungenteil 4 gelagert ist.

Bei dem in Fig. 4A gezeigten Ausführungsbeispiel ist in dem Zungenteil 4 ein Schwenkhebel 16 gelagert, welcher um ein Schwenklager 17 verschwenkbar ist. Die beiden Enden 15 und 18 des Schwenkhebels 16 liegen jeweils gegen den Betätigungsstift 5 bzw. die Schloßzunge 3 an. Bei einer Verschiebung des Betätigungsstiftes 5 in Richtung des Pfeiles Z wird somit die Schloßzunge 3 in Richtung des Pfeiles Y verschoben.

Bei dem in Fig. 4A gezeigten Ausführungsbeispiel ist der Ansatz 8 mit sechs Abstufungen versehen, welche jeweils den Ausnehmungen 33 der Endstücke 11 angepaßt werden können. Es ergibt sich für den Fachmann, daß auch eine größere Anzahl an Endstücken 11 an dem Ansatz 8 angeordnet werden können, welche in ihrer Gesamtdicke so bemessen sind, daß eine Anlagefläche 14 des Ansatzes 8 mit der äußeren Fläche der Endstücke 11 plan ist.

Bei dem in Fig. 4B gezeigten Ausführungsbeispiel ist in dem Zungenteil 4 ein Verbindungskanal 21 ausgebildet, in welchem mehrere Elemente 20, vorzugsweise Kugeln, angeordnet sind. Durch eine Verschiebung des Betätigungsstiftes 5 in Richtung des Pfeiles Z werden die Elemente 20 in dem Kanal 21 verschoben und drücken die Schloßzunge 3 in Richtung des Pfeiles Y.

Bei dem in Fig. 4C gezeigten Ausführungsbeispiel ist der Betätigungsstift 5, ebenso wie die Schloßzunge 3 mit einer Verzahnung 30, 32 versehen. Zwischen dem Betätigungsstift 5 und der Schloßzunge 3 ist an dem Zungenteil 4 ein Zahnrad 31 drehbar gelagert, so daß bei einer Verschiebung des Stiftes 5 in Richtung des Pfeiles Z die Schloßzunge 3 in Richtung des Pfeiles Y verschoben wird.

Bei den gezeigten Ausführungsbeispielen wurde mit Hilfe der Pfeile Z und Y jeweils eine Verschiebung des Betätigungselementes 5 bzw. der Schloßzunge 3 dargestellt, wie sie beim Schließen des Gurtschlosses auftritt. In entsprechender Weise erfolgt bei gelöstem Gurtschloß durch die Vorspannkraft des Vorspannelementes 6 eine Verschiebung in jeweils umgekehrter Richtung.

Die Erfindung ist nicht auf das gezeigte Ausführungsbeispiel beschränkt, vielmehr ergeben sich für den Fachmann im Rahmen der Erfindung vielfältige Abwandlungsmöglichkeiten und Modifikationen.

## Patentansprüche

1. Gurtschloß mit einem Schloßgehäuse (1), welches mit einer Ausnehmung versehen ist, in welche eine an einem Zungenteil (4) gelagerte Schloßzunge (3) einsteckbar und verriegelbar ist, dadurch gekennzeichnet, daß die Schloßzunge (3) versenkbar an dem Zungenteil (4) gelagert ist und mittels einer gegen ein die Schloßzunge (3) in eine versenkte Stellung vorspannendes Vorspannelement (6) wirkenden Ausschiebeeinrichtung ausschiebar ist und daß die Ausschiebeeinrichtung zumindest ein Betätigungselement (5) umfaßt, welches in einem Bereich zwischen dem Schloßgehäuse (1) und dem Zungenteil (4) angeordnet ist und bei Anlage des Schloßgehäuses (1) gegen das Zungenteil (4) betätigbar ist.

2. Gurtschloß nach Anspruch 1, dadurch gekennzeichnet, daß auf die Schloßzunge (3) im ausgeschobenen Zustand zumindest ein zusätzliches Gurt-Endstück auf steckbar und an dem Gurtschloß verriegelbar ist, wobei das Endstück (11) mit dem Betätigungselement (5) in Eingriff bringbar ist.

3. Gurtschloß nach Anspruch 2, dadurch gekennzeichnet, daß das Betätigungselement (5) an einer Fläche des Zungenteils (4) angeordnet ist, welche bei geschlossenem Gurtschloß an das Schloßgehäuse (1) bzw. das Endstück (3) anliegt.

4. Gurtschloß nach einem der Ansprüche 1 bis 3, dadurch gekennzeichnet, daß die Schloßzunge (3) in Form einer verschiebbar an dem Zungenteil (4) gelagerten Platte ausgebildet ist.

5. Gurtschloß nach Anspruch 4, dadurch gekennzeichnet, daß am freien Ende der Schloßzunge (3) eine mit einem Riegel (9) des Schloßgehäuses (1) in Eingriff bringbare Sperrfläche (7) vorgesehen ist.

6. Gurtschloß nach einem der Ansprüche 2 bis 5, dadurch gekennzeichnet, daß das Zungenteil (4) an der dem Schloßgehäuse (1) zugewandten Seite mit zumindest einem Ansatz (8) versehen ist, welcher in eine Ausnehmung (33) des Endstücks (11) einfügbar ist.

7. Gurtschloß nach einem der Ansprüche 2 bis 6, dadurch gekennzeichnet, daß mehrere Endstücke (11) an dem Gurtschloß befestigbar sind.

8. Gurtschloß nach Anspruch 7, dadurch gekennzeichnet, daß an dem Schloßgehäuse (1) aneinandergrenzend mehrere unterschiedlich geformte Ansätze (8) ausgebildet sind, welche in jeweils passende unterschiedliche Ausnehmungen (33) der Endstücke (11) einbringbar sind.

9. Gurtschloß nach einem der Ansprüche 1 bis 8, dadurch gekennzeichnet, daß das Betätigungselement (5) in Form eines parallel zur Schloßzunge (3) verschiebbar an dem Zungenteil gelagerten Stiftes ausgebildet ist.

10. Gurtschloß nach einem der Ansprüche 1 bis 9, dadurch gekennzeichnet, daß an dem Zungenteil (4) mehrere Betätigungselemente (5) gelagert sind.

11. Gurtschloß nach Anspruch 10, dadurch gekennzeichnet, daß dem Schloßgehäuse (1) und jedem Endteil (11) ein Betätigungselement zugeordnet ist.

12. Gurtschloß nach einem der Ansprüche 1 bis 11, dadurch gekennzeichnet, daß das Betätigungselement (5) so ausgebildet ist, daß die Schloßzunge (3) nur bei vollständiger Anlage des Schloßgehäuses (1) gegen das Zungenteil (4) in die Verriegelungsstellung ausgeschoben ist.

13. Gurtschloß nach einem der Ansprüche 1 bis 11, dadurch gekennzeichnet, daß das Betätigungselement (5) so ausgebildet ist, daß die Schloßzunge (3) nur bei vollständiger Anlage des Schloßgehäuses (1) und aller Endstücke (11) gegen das Zungenteil (4) in die Verriegelungsstellung ausgeschoben ist.

14. Gurtschloß nach einem der Ansprüche 9 bis 13, dadurch gekennzeichnet, daß die Schloßzunge (3) und der Stift (5) zahnstangenartig (30, 32) ausgebildet und über ein Zahnrad (31) betriebsverbunden sind.

15. Gurtschloß nach einem der Ansprüche 9 bis 13, dadurch gekennzeichnet, daß die Schloßzunge (3) und der Stift (5) über einen Schwenkhebel (16) betriebsverbunden sind.

16. Gurtschloß nach einem der Ansprüche 9 bis 13, dadurch gekennzeichnet, daß die Schloßzunge (3) und der Stift (5) über mehrere in einem Verbindungskanal (21) bewegbare Elemente (20) betriebsverbunden sind.

17. Gurtschloß nach einem der Ansprüche 1 bis 16, gekennzeichnet durch ein bei Annäherung des Zungenteils (4) an das Schloßgehäuse (1) und/oder das Endteil (11) das Betätigungselement (5) freigebendes Sperrelement.
